# EUROPÄISCHE PATENTSCHRIFT

(11) **EP 3 024 356 B1**
(45) Veröffentlichungstag und Bekanntmachung des Hinweises auf die Patenterteilung: **23.08.2017**
(21) Anmeldenummer: 13742396.8
(22) Anmeldetag: 24.07.2013
(51) Int. Cl.: A47B 13/08, A47B 21/06

(54) **ARRETIERSYSTEM**
LOCKING SYSTEM
SYSTÈME DE BLOCAGE

(43) Veröffentlichungstag der Anmeldung: 01.06.2016
(73) Patentinhaber: Steelcase Inc., Grand Rapids, Michigan 49508 (US)
(72) Erfinder: RUTZ, Josef, 83022 Rosenheim (DE)
(74) Vertreter: Flach, Dieter Rolf Paul
(86) Internationale Anmeldenummer: PCT/EP2013/002199
(87) Internationale Veröffentlichungsnummer: WO 2015/010707

(56) Entgegenhaltungen:
- DE-A1- 19 854 598
- DE-U1- 29 703 997
- DE-U1-202006 016 372
- FR-A1- 2 548 000

## Beschreibung

Die vorliegende Erfindung betrifft ein Arretiersystem, insbesondere ein Arretiersystem für einen Schreibtisch mit einem Kabelkanal.

Aus dem Stand der Technik sind verschiedene Arretiersysteme bekannt geworden, in der Regel abhängig vom spezifischen Einsatzzweck.

Aus der DE 297 03 997 U1 ist eine lösbare Verriegelungsvorrichtung für verschiebbare Schreibtischplatten als bekannt zu entnehmen. Diese Verriegelungseinrichtung umfasst zwei Verriegelungsstifte, die in Öffnungen von zwei parallel verlaufenden Streben des Tischgestells eingreifen können. Die Verriegelungsstifte sind dabei an einem Ende jeweils an einer Stange angeordnet. Das andere Ende der Stangen ist mit einer einzigen die beiden Stangen in ihrer Längsrichtung zusammenziehbaren oder auseinanderschiebbaren Verstelleinrichtung gekoppelt.

Dabei ist die Verstelleinrichtung gleichzeitig als Griff zum Verschieben der Schreibtischplatte ausgebildet.

Aus der DE 20 2006 016 372 U1 ist ein Multifunktionsschreibtisch bzw. ein Multifunktionsarbeitstisch als bekannt zu entnehmen. Dieser Tisch weist eine verstellbare Tischplatte auf. Zur Fixierung einer eingenommenen Position der Tischplatte relativ zum Traggestell ist an einer Längstraverse eine Metall- oder Kunststoffzunge vorgesehen, die an ihrem einen freien Ende eine Rastnase trägt. Diese Rastnase greift in eine entsprechende Rastausnehmung auf der Unterseite der Tischplatte ein. Es handelt sich dabei also um eine übliche RastEinrichtung.

Aufgabe der vorliegenden Erfindung ist es, ein verbessertes Arretiersystem, insbesondere zur Erhöhung der Sicherheit bei Möbeln, die verschiebbare Tischplatten aufweisen, zur Verfügung zu stellen. Der vorliegenden Erfindung liegt die Aufgabe zu Grunde, ein Arretiersystem zu schaffen, das die Bedienungssicherheit eines Schreibtisches mit einer schiebbar gelagerten Tischplatte und einem Kabelkanal erhöht, ohne die Bedienbarkeit zu beeinträchtigen.

Die vorliegende Erfindung sieht ein Arretiersystem vor, das einen Arretierkörper und eine Arretiervorrichtung aufweist. Der Arretierkörper ist mit einer ersten Linearbewegung von einer ersten Position zu einer zweiten Position und mit einer zweiten Linearbewegung in einer zur ersten Linearbewegung gleichen Bewegungsrichtung von der zweiten Position zu einer dritten Position bewegbar. In einem arretierenden Zustand hält die Arretiervorrichtung den Arretierkörper bei der ersten Linearbewegung an der zweiten Position an und arretiert den Arretierkörper an der dritten Position. Mit anderen Worten ist der Arretierkörper linear von einer ersten Position über eine zweite Position zu einer dritten Position bewegbar, wobei der Arretierkörper an der zweiten Position von der Arretiervorrichtung angehalten und an der dritten Position (nach der zweiten Linearbewegung) arretiert wird. Auf diese Weise wird ein sicherer, zweistufiger Bewegungsablauf des Arretierkörpers gewährleistet. Wenn die Arretiervorrichtung in einem nicht arretierenden Zustand ist, ist der Arretierkörper mit einer dritten Linearbewegung in einer zur ersten Linearbewegung entgegengesetzten Bewegungsrichtung von der dritten Position zur ersten Position frei bewegbar. Die Arretiervorrichtung ist mittels einer per Handbewegung betätigbaren Zugeinrichtung, vorzugsweise in Form eines Bowdenzuges, vom arretierenden Zustand in den nicht arretierenden Zustand versetzbar. Auf diese Weise wird eine einfache Bedienbarkeit der Arretiervorrichtung gewährleistet.

Das Arretiersystem kann so ausgebildet sein, dass der Arretierkörper sich bei der zweiten Linearbewegung von der zweiten Position zur dritten Position mindestens 1 cm und nicht mehr als 10 cm, vorzugsweise nicht mehr als 3 cm, bewegt.

In einer bevorzugten Ausführungsform der Erfindung ist vorgesehen, dass der Arretierkörper in einer zur dritten Linearbewegung gleichen Bewegungsrichtung von einer zwischen der dritten und der zweiten Position liegenden vierten Position zur ersten Position frei bewegbar ist, wenn die Arretiervorrichtung im arretierenden Zustand ist.

Das Arretiersystem kann so ausgebildet sein, dass der Arretierkörper zwei gegenüberliegende Ausnehmungen und die Arretiervorrichtung zwei drehbar gelagerte Teile aufweist, welche Teile im arretierenden Zustand jeweils gegen eine Anschlagsfläche der Ausnehmungen wirken, um eine Bewegung des Arretierkörpers in Richtung der dritten Position zu verhindern, wenn der Arretierkörper sich in der zweiten Position befindet. Dabei kann das Arretiersystem so ausgebildet sein, dass die Ausnehmungen gegenüber der jeweiligen Anschlagsfläche offen sind, so dass die drehbar gelagerten Teile eine Bewegung des Arretierkörpers von der dritten Position zur ersten Position nicht behindern, auch wenn die drehbar gelagerten Teile in die Ausnehmungen hineinragen.

Ferner kann die Arretiervorrichtung ein schiebbar gelagertes Teil aufweisen, das zwischen einer arretierenden Position und einer nicht arretierenden Position bewegbar ist, und das schiebbar gelagerte Teil bei einer Bewegung von der arretierenden Position zu der nicht arretierenden Position eine Rotation der drehbar gelagerten Teile aus den Ausnehmungen bewirkt, wenn der Arretierkörper sich in der zweiten Position befindet. Dabei kann das Arretiersystem so ausgebildet sein, dass die Arretiervorrichtung Rückstellfedern aufweist, die eine Rückstellung der drehbar gelagerten Teile in den arretierenden Zustand bewirken, wenn sich das schiebbar gelagerte Teil in der arretierenden Position befindet. Alternativ oder zusätzlich kann das Arretiersystem so ausgebildet sein, dass der Arretierkörper zwei gegenüberliegende Vertiefungen aufweist, die Arretiervorrichtung zwei gegenüberliegende Verriegelungskörper aufweist, das schiebbar gelagerte Teil zwei mindestens teilweise schräg zueinander stehende Kontaktflächen aufweist, und die Kontaktflächen eine Bewegung der Verriegelungskörper zueinander bewirken, wenn das schiebbar gelagerte Teil von der nicht arretierenden Position zu der arretierenden Position bewegt wird, so dass die Kontaktflächen arretierend in die jeweiligen Vertiefungen des Arretierkörpers greifen, wenn sich der Arretierkörper in der dritten Position und das schiebbar gelagerte Teil in der arretierenden Position befindet. Alternativ oder zusätzlich kann das Arretiersystem so ausgebildet sein, dass das schiebbar gelagerte Teil durch einen durch Handbewegung bewirkten Zug eines Bowdenzuges von der arretierenden Position in die nicht arretierende Position bewegbar ist.

Des Weiteren sieht die vorliegende Erfindung einen Schreibtisch vor, der eine schiebbar gelagerte Tischplatte, einen Kabelkanal und ein wie oben beschriebenes Arretiersystem aufweist, wobei das Arretiersystem derart mit der Tischplatte und dem Kabelkanal montiert ist, dass der Kabelkanal in der ersten Position von der Tischplatte nicht abgedeckt ist, der Kabelkanal in der zweiten Position von der Tischplatte nur teilweise abgedeckt ist, und der Kabelkanal in der dritten Position von der Tischplatte abgedeckt ist. Der Schreibtisch kann einen Handgriff und einen Bowdenzug aufweisen, um über den Handgriff die Arretiereinrichtung zu betätigen.

Die vorhergehende Erfindung wird nachfolgend anhand von Zeichnungen näher erläutert. Dabei zeigen die Einzelzeichnungen:
- Figur 1:: eine schematische Draufsicht auf ein Arretiersystem, bei dem sich der Arretierkörper in einer Freigabe-Position (der sogenannten ersten Position) befindet;
- Figur 2:: eine schematische perspektive Darstellung des Arretierkörpers der Figur 1;
- Figur 3:: eine schematische Draufsicht auf das Arretiersystem gemäß Figur 1, bei dem sich der Arretierkörper in einer Zwischen-Position (zweiten Position) vor Erreichen der endgültigen Verriegelungsposition befindet;
- Figur 4:: eine schematische Draufsicht auf das Arretiersystem gemäß Figur 3, zu einem Zustand, bei welchem ein zur Arretiervorrichtung gehörender Verriegelungsschieber in seine entriegelte Position gebracht ist;
- Figur 4A:: eine ähnliche Darstellung zu den Figuren 1 und 3, in denen sich der Arretierkörper bereits in der Verriegelungsposition befindet, die Verriegelung aber noch nicht durchgeführt wurde;
- Figur 4B:: eine ähnliche Darstellung zu Figur 4A, und zwar in einer Zwischen-Position während der Überführung des Verriegelungsschiebers von der Entriegelungs- in die Verriegelungsposition;
- Figur 5:: eine schematische Draufsicht auf das Arretiersystem gemäß Figur 1, in welchem sich der Arretierkörper in seiner endgültigen Verriegelungsposition befindet;
- Figur 6:: eine Draufsicht auf das Arretiersystem ähnlich zu Figur 4 während des Entriegelungsvorganges;
- Figur 7:: eine schematische perspektive Darstellung eines Schreibtisches mit einem Kabelkanal und einem Arretiersystem;
- Figur 8A:: eine schematische perspektive Darstellung eines mit einem Bowdenzug verbundenen Handgriffes; und
- Figur 8B:: eine weitere schematische perspektive Darstellung eines mit einem Bowdenzug verbundenen Handgriffes.

Figur 1 zeigt ein Ausführungsbeispiel eines wie oben beschriebenen Arretiersystems 100 mit einem Arretierkörper 110 und einer Arretiervorrichtung 120. Die beschriebenen Elemente des Arretiersystems 100 können aus Plastik oder Metall hergestellt werden.

Dabei ist in Figur 1 eine Unteransicht einer Tischplatte 210 gezeigt, und zwar mit einer Quertraverse 220, die vom linken zum rechten Fußgestell 242 verläuft und gegebenenfalls gleichzeitig auch als von der Oberseite her bestückbarer Kabelkanal 220 dienen kann. Dies ist näherungsweise aus Figur 6 in Unteransicht zu ersehen.

Die Arretiervorrichtung 120 umfasst dazu einen bevorzugt beispielsweise an der Quertraverse 220 (Querholm 220) befestigten und damit feststehenden Arretierkörper 110, der mit der erwähnten Arretiervorrichtung 120 zusammenwirkt. Die Arretiervorrichtung 120 kann dabei bevorzugt an der Unterseite einer Tischplatte 210 befestigt sein. Wird die Tischplatte 210 quer zur Traverse 220 nach vorne oder hinten verschoben (mittels einer entsprechenden Verschiebeeinrichtung, worüber die Tischplatte gegenüber dem Fußgestell verschiebbar geführt ist), so kann die Tischplatte so weit verstellt werden, dass beispielsweise der Kabelkanal von oben her freigelegt wird. Üblicherweise verläuft ein derartiger, in den Zeichnungen nicht näher dargestellter Kabelkanal an einer zu einem Sitzplatz gegenüberliegenden Längskante des Tisches auf der Unterseite der Tischplatte, so dass der Kabelkanal von oben her nicht sichtbar ist. Die Tischplatte ist also zumindest so weit verschiebbar, dass der Kabelkanal von oben her freigelegt wird. Nach dem Verlegen der Kabel kann dann die Tischplatte wieder in ihre Gebrauchsstellung zurückverschoben werden, wobei dann die Arretiervorrichtung 120 in der nachfolgend beschriebenen Weise auf den Arretierkörper 110 aufläuft. Dabei ist eine sukzessive Verstellung implementiert, die gewisse Schritte zur Durchführung erfordert, um möglicherweise das Einklemmen von Fingern an einem insbesondere rückwärtig angebrachten Kabelkanal zu verhindern.

Dazu ist wie gezeigt die Arretiervorrichtung 120 mit einem in Draufsicht zumindest näherungsweisen rechteckförmigen Arretiergehäuse 111 versehen, mit einer entsprechenden Öffnung 117, in welche letztlich der Arretierkörper 110 in die Arretiervorrichtung 120 eingeführt wird. In der Darstellung gemäß Figur 1 ist der das Arretiergehäuse und den darin befindlichen Sicherungsmechanismus abdeckende Deckel zur Darstellung des Aufbaus weggelassen worden.

In Figur 1 befindet sich dabei der Arretierkörper 110 in einer ersten Position, die nachfolgend teilweise auch als Ausgangs- oder Freigabeposition bezeichnet wird, und die relativ zur Arretiervorrichtung 120 definiert werden kann. Zum Beispiel kann die erste Position eine Anordnung des Arretierkörpers 110 relativ zur Arretiervorrichtung 120 bezeichnen, bei welcher Anordnung sich der Arretierkörper 110 im Wesentlichen außerhalb des peripheren Umfangs der Arretiervorrichtung 120 befindet.

Im dargestellten Ausführungsbeispiel weist der Arretierkörper 110 zwei gegenüberliegende Ausnehmungen 112, welche jeweils eine Anschlagsfläche 113 aufweisen, zwei gegenüberliegende Vertiefungen 114 sowie ein abgerundetes Vorlaufende 115 auf (Figur 2). Die Anschlagsflächen 113 und die Vertiefungen 114 tragen in einer unten noch näher erläuterten Weise dazu bei, die Bewegungsfreiheit des Arretierkörpers 110 gegenüber der Arretiervorrichtung 120 einzuschränken. Wie in Figur 1 dargestellt, kann der Arretierkörper 110 im Wesentlichen spiegelsymmetrisch zu seiner Symmetrieebene E ausgebildet sein, wobei die beiden Ausnehmungen 112 sich spiegelsymmetrisch gegenüberliegen und die beiden Vertiefungen 114 sich spiegelsymmetrisch zur Symmetrieebene E (Figur 3) gegenüberliegen.

Die dargestellte Arretiervorrichtung 120 weist ein schiebbar gelagertes Element 126 auf, das zwischen einer arretierenden Position und einer nicht arretierenden Position bewegbar ist. In Figur 1 befindet sich das schiebbar gelagerte Element 126 in der arretierenden Position.

Federn 129 üben eine Kraft auf das schiebbar gelagerte Element 126 aus, die das schiebbar gelagerte Element 126, welches nachfolgend teilweise auch als Verriegelungsschieber 126 bezeichnet wird, in die arretierende Position zurückstellen, wenn keine gegengerichteten Kräfte auf das schiebbar gelagerte Element 126 wirken. Eine derartige Gegenkraft kann durch einen am schiebbar gelagerten Element 126 befestigten Bowdenzug 130 ausgeübt werden. Figur 1 zeigt einen exemplarischen Bowdenzug 130 mit einem Zugkabel 131, einer Kabelführung 132 und einem Endstück 133, das eine über den Zugkabel 131 ausgeübte Zugkraft auf das schiebbar gelagerte Element 126 überträgt.

Im dargestellten Ausführungsbeispiel weist die Arretiervorrichtung 120 zwei auf Drehachsen 123 drehbar gelagerte Elemente 122 auf, die nachfolgend teilweise auch als Blockierhebel 122 bezeichnet werden, die zwischen einer arretierenden Position und einer nicht arretierenden Position gedreht werden können. Diese Blockierhebel sind zumindest näherungsweise als doppelarmige Hebel ausgebildet. Der der Öffnung 117 der Arretiervorrichtung 120 zugewandt liegende Blockierarm 122a des jeweiligen Blockierhebels 122 ist durch eine Federeinrichtung 121 vorgespannt, und zwar derart, dass der erwähnte Blockierarm 122a auf die die Arretiervorrichtung 120 senkrecht in Längsrichtung durchsetzende Symmetrieebene E zubewegt und in diese Richtung vorgespannt ist. In Figur 1 befinden sich also die drehbar gelagerten Elemente 122 jeweils in ihrer arretierenden Position. Rückstellfedern 121 üben dabei eine Rückstellkraft aus, die die drehbar gelagerten Elemente 122 im Ruhezustand in die gesagte arretierende Position zurückdrehen, zum Beispiel wenn sich das schiebbar gelagerte Element 126 in der arretierenden Position befindet.

Die drehbar gelagerten Elemente 122, also die beiden Blockierhebel 122, weisen neben ihren jeweils einen vorstehend erwähnten Blockierarm 122a einen zumindest näherungsweise zur Schwenkachse gegenüberliegenden Flügel 127 auf, der nachfolgend teilweise auch als Blockierverstellarm 122b bezeichnet wird. Dieser Flügel 127 oder Blockierverstellarm 122b wirkt in einer unten noch näher erläuterten Weise mit Armen 128 des Verriegelungsschiebers 126 zusammen, um die Blockierhebel 122 entgegen der Kraft der erwähnten Rückstellfedern 121 von der arretierenden Position in eine nicht arretierende Position zu drehen.

Wie in Figur 1 dargestellt, kann die Arretiervorrichtung 120 im Wesentlichen spiegelsymmetrisch um seine Längsachse ausgebildet sein, wobei die beiden drehbar gelagerten Elemente 122, also die Blockierhebel 122, sich spiegelsymmetrisch gegenüberliegen.

Figur 2 zeigt eine schematische perspektive Darstellung des Arretierkörpers 110 gemäß Figur 1.

Figur 2 zeigt erneut die oben beschriebenen Ausnehmungen 112, Anschlagsfläche 113, Vertiefungen 114 und ein abgerundetes Vorlaufende 115. Insbesondere zeigt die Figur 2 die zu mindestens zwei Seiten offene Gestaltung der Ausnehmungen 112.

Ferner zeigt Figur 2 einen zum Arretierkörper 110 gehörenden Bügel 116, der in einer unten noch näher erläuterten Weise dazu verwendet werden kann, den Arretierkörper 110 an einem anderen Element - zum Beispiel an einem Kabelkanal - zu befestigen. Der Arretierkörper 110 kann in anderer, dem Fachmann bekannter Weise an einem anderen Element befestigt werden. Insofern stellt der Bügel ein optionales Element des Arretierkörpers 110 dar.

Figur 3 zeigt eine schematische Draufsicht auf das Arretiersystem der Figur 1, bei dem sich der Arretierkörper in einer ersten Anschlags-Position befindet.

Figur 4 zeigt eine schematische Draufsicht auf das Arretiersystem der Figur 1, bei dem sich der Arretierkörper in einer Zwischen-Position vor Erreichen der endgültigen Verriegelungs-Position befindet.

Die Bewegung des Arretierkörpers 110 von der in der Figur 1 gezeigten ersten Position, der sogenannten Freigabe-Position, zu der in der Figur 5 gezeigten dritten Position, der sogenannten Verriegelungs-Position, über die in der Figur 3 gezeigten Zwischenstopp-Position, ist im Wesentlichen eine Linearbewegung. Bei einer Bewegung des Arretierkörpers 110 relativ zur Arretiervorrichtung 120 von der Freigabe-Position linear in Richtung der Verriegelungs-Position wird der Arretierkörper 110 an der zweiten Position, d.h. der Zwischenstopp-Position von der Arretiervorrichtung 120 angehalten, wenn die Arretiervorrichtung 120 sich in einem arretierenden Zustand befindet. Die Figuren 1 und 3 zeigen die Arretiervorrichtung 120 im arretierenden Zustand.

Im dargestellten Ausführungsbeispiel befindet sich die Arretiervorrichtung 120 in einem arretierenden Zustand, wenn mindestens eines der drehbar gelagerten Elemente 122 sich in der arretierenden Position befindet. Im dargestellten Ausführungsbeispiel befindet sich das schiebbar gelagerte Element 126 ebenfalls in der arretierenden Position, wenn die drehbar gelagerten Elemente 122 sich in der arretierenden Position befinden.

Im arretierenden Zustand ragen die drehbar gelagerten Elemente 122 derart in den Bewegungspfad des Arretierkörpers 110, d.h. in eine zur Aufnahme des Arretierkörpers 110 vorgesehene Aussparung der Arretiervorrichtung 120, dass die drehbar gelagerten Elemente 122 bei einer Bewegung des Arretierkörpers 110 relativ zur Arretiervorrichtung 120 von der Freigabe-Position linear in Richtung der Verriegelungs-Position gegen die Anschlagsflächen 113 des Arretierkörpers 110 stoßen, wenn sich der Arretierkörper 110 in der Zwischenstopp-Position befindet. Hierdurch wird der Arretierkörper 110 bei seiner Bewegung relativ zur Arretiervorrichtung 120 von der Freigabe-Position linear in Richtung der Verriegelungs-Position an der Zwischenstopp-Position angehalten.

Wie in Figur 2 gezeigt ist, können die Ausnehmungen 112 so gestaltet sein, dass ein Abrutschen der Blockierhebel 122 von den Anschlagsflächen 113 respektive aus den Ausnehmungen 112 heraus in eine in etwa senkrecht zur Drehebene der drehbar gelagerten Elemente 122 verhindert wird. Zum Beispiel können die Ausnehmungen 112 Seitenwände aufweisen, die einem derartigen Abrutschen entgegenwirken.

Der Arretierkörper 110 und die Arretiervorrichtung 120 können so gestaltet werden, dass eine Bewegung des Arretierkörpers 110 relativ zur Arretiervorrichtung 120 aus der zweiten Position, also der Zwischenstopp-Position in Richtung der Freigabe-Position durch Interaktion der Arretiervorrichtung 120 mit dem Arretierkörper 110 nicht gehindert wird, auch dann, wenn sich die drehbar gelagerten Elemente 122 in der arretierenden Position befinden. Wie in Figur 2 gezeigt, können die Ausnehmungen 112 an mindestens zwei Seiten offen sein, insbesondere an einer der Anschlagsfläche 113 gegenüberliegenden Seite. So können sich die drehbar gelagerten Elemente 122 ungehindert aus den Ausnehmungen 112 bewegen, wenn der Arretierkörper 110 relativ zur Arretiervorrichtung 120 von der Zwischenstopp-Position in Richtung der Freigabe-Position bewegt wird, auch dann wenn sich die drehbar gelagerten Elemente 122 in der arretierenden Position befinden, also zum Beispiel auch dann wenn die drehbar gelagerten Elemente 122 in die Ausnehmungen 112 hineinragen.

Soll der in der Zwischenstopp-Position angehaltene Arretierkörper 110 in Richtung der Verriegelungs-Position fortbewegt werden, so können - durch eine Drehung der drehbar gelagerten Elemente 122 aus der arretierenden Position in eine nicht arretierende Position - die drehbar gelagerten Elemente 122 aus den Ausnehmungen 112 herausgeschwenkt werden, so dass der Arretierkörper 110 aus der Zwischenstopp-Position in Richtung der Verriegelungs-Position ungehindert fortbewegt werden kann. Gemäß der Darstellung nach Figur 3 werden die beiden Blockierhebel 122 gegensinnig zueinander verschwenkt, wobei der in Figur 3 oben liegende Blockierhebel 122 im Uhrzeigersinn und der unten liegende Blockierhebel 122 im GegenUhrzeigersinn verschwenkt werden. Dadurch schwenken die Blockierarme 122a aus dem entsprechenden Anschlag in den Arretierkörper 110 heraus, bis sie die in Figur 4 gezeigte Stellung einnehmen, in der dann die Arretiervorrichtung 120 und der Arretierkörper 110 weiter ineinander verschoben werden können.

Um dies zu bewirken, ist das verschiebbar gelagerte Element 126, also der sogenannte Verriegelungsschieber, gegenüberliegend zu seinem Bowdenzug 130, also gegenüberliegend zu dem Arretiergehäuseende 111a, mit zwei nach innen vorstehenden Auslösearmen 128 versehen. Wie aus den Zeichnungen zu entnehmen ist, ist der Verriegelungsschieber 126 vom Grundaufbau her plattenförmig gestaltet und weist eine in Draufsicht zumindest näherungsweise U-förmige Grundstruktur auf, mit außenliegenden in Verstellrichtung verlaufenden Schenkeln 126a, an die sich dann jeweils nach innen aufeinander zu vorstehende Auslösearme 128 anschließen.

Dabei ist die Grundform des Verriegelungsschiebers 126 derart, dass zwischen den Auslösearmen 128 und den die Auslösearme 128 tragenden Schenkeln 126a des Verriegelungsschiebers 126 eine Ausnehmung 126b gebildet ist, in die, in der bisher beschriebenen Arretierstellung der Blockierhebel 122, der Blockierverstellarm 122b eingreift.

Um nunmehr den Arretierkörper 110 in Relation zur Arretiervorrichtung 120 mit dieser weiter zusammenzuführen, muss also der Verriegelungsschieber 126 von der in Figur 1 und Figur 3 gezeigten Ausgangsstellung in die in Figur 4 wiedergegebene Zwischenstellung in Richtung zu dem in Fiugur 4 rechts liegenden Arretiergehäuseende 111a verschoben werden. Dabei laufen die erwähnten Auslösearme 128 auf die nach außen gerichtete Seite der Blockierverstellarme 122b (die auch als Flügel 127 bezeichnet werden) auf und erzwingen damit die geschilderte Verschwenkung der Blockierhebel 122, nämlich des in Figur 4 oben liegenden Blockierhebels im Uhrzeigersinn und des unterhalb der Symmetrieebene E liegenden Blockierhebels 122 im Uhrzeigersinn. Damit ist die erste erläuterte Arretierstellung bezüglich des Arretierkörpers 110 aufgehoben.

Figur 4 zeigt dabei die drehbar gelagerten Elemente 122, also die Blockierhebel 122 in ihrer nicht arretierenden Position. Der Verriegelungsschieber 126 ist dabei in seiner in Figur 4 rechts liegenden Entriegelungsstellung gezeigt.

Eine Verschiebung des Verriegelungsschiebers 126 aus der arretierenden Position in eine nicht arretierende Position kann durch das Aufbringen einer wie oben beschriebenen Gegenkraft auf das schiebbar gelagerte Element 126 gegen die Federkraft der Federn 129 bewirkt werden, welche Gegenkraft zum Beispiel gemäß dem in den Figuren gezeigten Ausführungsbeispiel mittels eines Bowdenzugs 130 aufgebracht werden kann. In den Figuren 3 und 4 entspräche eine Verschiebung des schiebbar gelagerten Elements 126 aus der arretierenden Position in eine nicht arretierende Position einer Verschiebung nach rechts in der Zeichnungsebene.

Das Arretiersystem kann derart gestalt sein, dass eine Betätigung des Bowdenzugs 130 per Handbewegung - zum Beispiel eine Längsbewegung des Zugkabels 131 des Bowdenzugs 130 von weniger als 6 cm oder gar weniger als 3 cm - ausreicht, um die Arretiervorrichtung aus dem arretierenden Zustand in einen nicht arretierenden Zustand zu versetzen - zum Beispiel durch eine wie oben beschriebene Verschiebung des schiebbar gelagerten Elements 126 aus der arretierenden Position in eine nicht arretierende Position (dies kann durch Betätigung eines anhand von Figuren 8A und 8B nachfolgend noch gezeigten und beschriebenen Handgriffes 230 erfolgen).

Im dargestellten Ausführungsbeispiel weist die Arretiervorrichtung 120 zwei gegenüberliegende Verriegelungskörper 124 auf, die den Arretierkörper 110 gemäß der Darstellung der Figur 4 in der dritten Position relativ zur Arretiervorrichtung 120 arretieren, wenn sich die Arretiervorrichtung 120 im arretierenden Zustand befindet. Im dargestellten Ausführungsbeispiel weist das schiebbar gelagerte Element 126 gegenüberliegende Kontaktflächen 125 auf, die die Verriegelungskörper 124 zueinander drücken, wenn sich das schiebbar gelagerte Element 126 im arretierenden Zustand befindet, und die eine Auseinanderbewegung der Verriegelungskörper 124 zulassen, wenn sich das schiebbar gelagerte Element 126 in einem nicht arretierenden Zustand befindet.

Um den Arretierkörper 110 von der Zwischenstopp-Position in die Verriegelungs-Position relativ zur Arretiervorrichtung 120 zu bewegen, muss zuerst die Arretiervorrichtung 120 in einen nicht arretierenden Zustand gebracht werden, was gemäß dem dargestellten Ausführungsbeispiel dadurch bewerkstelligt wird, dass das schiebbar gelagerte Element 126 mittels einer Zugkraft am Bowdenzug 130 von der arretierenden Position in eine nicht arretierende Position bewegt wird, wodurch sich die drehbar gelagerten Elemente 122 aus den Ausnehmungen 112 herausschwenken und der Arretierkörper 110 nicht mehr durch die drehbar gelagerten Elemente 122 gehindert ist, sich von der Zwischenstopp-Position in die Verriegelungs-Position relativ zur Arretiervorrichtung 120 zu bewegen.

Bereits an dieser Stelle wird erwähnt, dass ein Bowdenzug 130 nicht zwingend notwending ist. Auch ein einfacher Seilzug oder eine Zugstange etc. würde grundsätzlich genügen.

Befindet sich das schiebbar gelagerte Element 126 in einem nicht arretierenden Zustand, so bewirkt das abgerundete Vorlaufende 115 des Arretierkörpers 110, dass sich die im gezeigten Ausführungsbeispiel scheibenförmigen Verriegelungskörper 124 gemäß Pfeildarstellung 124' entgegengesetzt von der Symmetrieebene E auseinanderbewegen, wenn der Arretierkörper 110 von der Zwischenstopp-Position in die Verriegelungs-Position relativ zur Arretiervorrichtung 120 bewegt wird. Die Verriegelungskörper 124 können nur deshalb in entgegengesetzter Richtung quer zur Längssymmetrieebene E des Arretierkörpers 110 nach außen verlagert werden, weil durch die Verstellung der Arretiervorrichtung 120 entgegen der Kraft der Federeinrichtung 129 (durch Anziehen des Bowdenzuges 130) nach rechts (also in Verlängerung des Arretierkörpers 110, wie dies in Figur 4 dargestellt ist), ein Freiraum für die scheibenförmigen Verriegelungskörper 124 geschaffen wird. Im arretierten Zustand werden diese Verriegelungskörper 124 durch die Kontaktflächen oder -kanten 125 in der U-ähnlichen innenliegenden Zentral-Ausnehmung 126' des Verriegelungsschiebers in die in Figur 1 gezeigte Zwangslage aufeinander zu verschoben, in dem sie in die entsprechenden seitlichen Ausnehmungen oder Vertiefungen 114 des Arretierkörpers 110 eingreifen und den Arretierkörper 110 endgültig und fest in seiner verriegelten Position halten.

Mit anderen Worten ist also die innenliegende ZentralAusnehmung 126' in dem Verriegelungsschieber 126 so gestaltet, dass sie in Richtung des aufzunehmenden Arretierkörpers 110 (also vom Bowdenzug weg gerichtet) zunehmend weiter nach außen divergierende Kontaktkanten 125 aufweist, wodurch der erwähnte größere Freiraum für die Verriegelungskörper 124 geschaffen wird, so dass beim relativen Einschieben des Arretierkörpers 110 in die betreffende Ausnehmung 260 in der Arretiervorrichtung 120 durch das abgerundete Vorlaufende 115 am Arretierkörper 110 die Verriegelungselemente 124 zunächst gegensinnig von der Symmetrieebene E entsprechend der Pfeildarstellung 124' nach außen bewegt werden. Dadurch wird der Weg für den Arretierkörper 110 frei, den Arretierkörper bis in seine endgültige Verriegelungsstellung in die Arretiervorrichtung 120 einzuschieben oder umgekehrt die Arretiervorrichtung 120 bei feststehendem Arretierkörper 110 bis zum Erreichen einer Endposition aufzuschieben. Beim anschließenden Nachlassen des Bowdenzuges können durch die erwähnten Rückstellkräfte der Federn 129 die Verriegelungsschieber 126 wieder in ihre Ausgangs- oder Verriegelungsstellung zurückbewegt werden.

Durch dieses Zurückverschwenken des Verriegelungsschiebers 126 laufen dann die erwähnten Kontaktkanten 125 auf den zueinander entfernt liegenden Außenseiten der im gezeigten Ausführungsbeispiel scheibenförmigen Verriegelungskörper 124 auf, und bewegen diesen entgegen der Pfeildarstellung 124' in Figur 4 aufeinander zu, also in Richtung der gemeinsamen Symmetrieebene E, bis sie ihre endgültige Verriegelungsposition erreichen, in der sie in die seitlichen Vertiefungen 114 im Arretierkörper 110 eingreifen und diesen dadurch blockieren und damit arretieren. Diese Verstellbewegung ist anhand der Ausgangsfigur 4A über die Stellung in Figur 4B bis zur endgültigen Verriegelungsstellung gemäß Figur 5 wiedergegeben.

Mit anderen Worten weist also die plattenförmige oder plattenähnliche Arretiervorrichtung innenliegend eine Ausnehmung, im Wesentlichen eine zumindest näherungsweise U- oder V-förmige Innenausnehmung 126' auf, die vom Bowdenzug 120 weg in Richtung Arretierkörper 110 zunächst gerade und dann nach außen divergierende Kanten aufweist, wodurch eine mehr Raum lassende Kontaktfläche oder Kontaktkante 125 gebildet ist. Durch den so zur Verfügung gestellten Raum können die im gezeigten Ausführungsbeispiel scheibenförmigen Verriegelungskörper 144 nach außen wandern. Mit anderen Worten sind also die Arretierkörper 110 und die Arretiervorrichtung 120 so gestaltet, dass sich die scheibenförmigen Verriegelungskörper 124 neben einer der beiden Vertiefungen 114 befinden, wenn der Arretierkörper 110 relativ zur Arretiervorrichtung 120 in seine Verriegelungsposition bewegt wird.

Umgekehrt genügt es zur Freigabe der Verriegelungsvorrichtung, dass über den Bowdenzug kurzzeitig der Verriegelungsschieber 126 in seine rechte Anschlagsposition verstellt wird, in der der Verriegelungsmechanismus aufgehoben wird. In dieser Position können sich die Verriegelungskörper 124 (also die im gezeigten Ausführungsbeispiel scheibenförmigen Verriegelungskörper 124) bei einer Bewegung des in der Verriegelungsposition befindlichen Arretierkörpers 110 wieder aus den Vertiefungen 114 gemäß Pfeildarstellung 124' in Figur 4 hinaus bewegt werden, wenn der Verriegelungskörper 124 relativ zur Arretiervorrichtung 120 verschoben wird, das heißt in den gezeigten Figuren wieder nach links herausbewegt wird. Denn im entriegelten Zustand werden die Verriegelungskörper 124 durch den Verriegelungsschieber 126 nicht mehr von den Kontaktflächen oder Kontaktkanten 125 in die Vertiefungen 114 im Arretierkörper 110 hineingedrückt. Der Arretierkörper 110 kann dann aus der Verriegelungsposition (sogenannte dritte Position) zunächst über die in Figur 4 gezeigte Stellung nunmehr kontinuierlich und ungehindert weiter aus der kanalförmigen Aufnahmeöffnung 260 in der Arretiervorrichtung 120 herausbewegt werden (oder bei feststehendem Arretierkörper 110 des Arretiergehäuses 111, also die Arretiervorrichtung 120 von dem Arretierkörper 110 relativ weg bewegt werden). Dabei können die Blockierhebel 122 eine weitere Bewegung des Arretierkörpers 110 in die Freigabe- und Ausgangsposition in Relation zur Arretiervorrichtung 120 nicht blockieren, da die Blockierarme 122a nur an den Seitenwangen des Arretierkörpers 110 anliegen und eine Auswärtsbewegung nicht behindern können (Figur 6).

Figur 7 zeigt eine schematische perspektive Darstellung eines Schreibtisches 200 mit einem Kabelkanal 220 und einem wie oben beschriebenen Arretiersystem 100.

Im dargestellten Ausführungsbeispiel weist der Schreibtisch 200 eine Tischplatte 210, einen Kabelkanal 220, einen Handgriff 230, ein mit Fußteilen 242 ausgestattetes Gestell 240, Gleitschienen 250, ein wie oben beschriebenes Arretiersystem 100 und einen das Arretiersystem 100 und den Handgriff 230 verbindenden Bowdenzug 130 auf.

Das Gestell 240 mit den Fußteilen 242 sorgt für einen sicheren Stand des Schreibtisches 200, insbesondere der Tischplatte 210. Mindestens ein Teil der Tischplatte 210 ist mittels der Gleitschienen 250 beweglich gegenüber dem Kabelkanal 220 und dem Gestell 240 gelagert, so dass eine Bewegung mindestens eines Teils der Tischplatte 210 in einer Richtung quer zur Länge des Kabelkanals 220 grundsätzlich möglich ist. Das Arretiersystem 100 stellt durch seine oben beschriebene Arbeitsweise eine lösbare Verbindung zwischen der Tischplatte 210 und dem Kabelkanal 220 zur Verfügung, die die Beweglichkeit der Tischplatte 210 gegenüber dem Kabelkanal 220 und somit gegenüber dem Gestell 240 einschränkt. Dabei greift der Bügel 116 des Arretierkörpers 110 des Arretiersystems 100 ganz oder teilweise um den Kabelkanal 220, um den Arretierkörper 110 am Kabelkanal 220 zu befestigen. Die Arretiervorrichtung 120 des Arretiersystems 100 ist an einer dem Kabelkanal 220 zugewandten Seite der Tischplatte 210 befestigt.

Der dargestellte Schreibtisch 200 kann in folgender Weise bedient werden. In Figur 6 befindet sich der Arretierkörper 110 in der arretierten dritten Position gegenüber der Arretiervorrichtung 120. Durch eine händische Betätigung des Handgriffs 230 wird eine Zugkraft auf einen durch eine Kabelführung 132 geführten Zugkabel 131 des Bowdenzugs 130 ausgeübt, welche Zugkraft das schiebbar gelagerte Element 126 der Arretiervorrichtung 120 in einen nicht arretierenden Zustand versetzt, so dass der Arretierkörper 110 ungehindert in die erste Position gegenüber der Arretiervorrichtung 120 bewegt werden kann, wobei sich die Tischplatte 210 senkrecht zur Längsachse des Kabelkanals 220 bewegt, bis eine auf der der Tischplatte 210 zugewandten Seite angeordnete Öffnung des Kabelkanals 220 nicht mehr von der Tischplatte 210 zugedeckt ist. Es können Kabel und dergleichen problemlos in den Kabelkanal 220 hineingelegt werden, wobei der Handgriff 230 losgelassen wird und das schiebbar gelagerte Element 126 aufgrund der Federkraft der Feder 129 in den arretierenden Zustand zurückkehrt.

In der Praxis wird bevorzugt der Arretierkörper 110 fest an den Tisch angebracht, beispielsweise an dem erwähnten Querholm 220, und zwar in den Raum oberhalb des Querholms 220 und unterhalb der Tischplatte 210. Die damit zusammenwirkende Arretiervorrichtung 120 wird mit der Tischplatte mitbewegt und ist daran befestigt. Durch Betätigung der Zugeinrichtung über den Handhebel kann dann der Verriegelungsschieber betätigt werden, um von der Vor-Arretierposition bis zur endgültigen Arretierposition zu gelangen, oder die Arretierung insgesamt freizugeben.

Wird die Tischplatte 210 nun zurück in Richtung ihrer die Öffnung des Kabelkanals 220 zudeckenden Position zurückgeschoben, so wird die Tischplatte 210 durch das Arretiersystem 100 wenige Zentimeter vor ihrer Endstellung angehalten, nämlich wenn der am Kabelkanal befestigte Arretierkörper 110 die zweite Position gegenüber der an der Tischplatte 210 befestigten Arretiervorrichtung 120 erreicht. Hierdurch bleibt die Öffnung des Kabelkanals 220 teilweise offen. Erst dann, wenn die Arretiervorrichtung 120 durch eine erneute händische Betätigung des Handgriffs 230 in einen nicht arretierenden Zustand versetzt wird, kann die Tischplatte 210 in ihre Endstellung zurückkehren, bei der sich der am Kabelkanal befestigte Arretierkörper 110 in der dritten Position gegenüber der an der Tischplatte 210 befestigten Arretiervorrichtung 120 befindet und die Tischplatte 210 die Öffnung des Kabelkanals 220 vollständig zudeckt.

Figur 8A zeigt eine schematische perspektive Darstellung des mit dem Bowdenzug 130 verbundenen Handgriffes 230 gemäß Figur 6, wobei eine Zugkraft auf das durch die Kabelführung 132 geführten Zugkabel 131 des Bowdenzugs 130 ausgeübt wird.

Figur 8B zeigt eine weitere schematische perspektive Darstellung des mit dem Bowdenzug 130 verbundenen Handgriffes 230 gemäß Figur 6, worüber eine Zugkraft durch das durch die Kabelführung 132 geführte Zugkabel 131 des Bowdenzugs 130 auf den Verriegelungsschieber 126 der Arretiervorrichtung 120 ausgeübt wird.

Das Arretiersystem ist anhand von scheibenförmigen Verriegelungskörpern 124 erläutert worden. Die Verriegelungskörper können aber auch jede beliebige andere Form aufweisen. Scheibenförmige Verriegelungskörper sind allerdings vorteilhaft, da eine vergleichsweise einfache Umsetzung einer Zwangsbewegung zwischen Verriegelungs- und Entriegelungsposition möglich ist und sich die Verriegelungskörper 124 dabei aufdrehen können, ohne dass dies zu einem Verklemmen führt.

Ferner wird darauf hingewiesen, dass der erwähnte Arretierkörper 110 vom Grundaufbau her in Draufsicht bolzenförmig oder bolzenähnlich mit einer sehr viel größeren Längserstreckung verglichen mit seiner Quererstreckung gebildet ist. Aber auch diese Formgebung ist nicht zwingend.

Schließlich wird auch angemerkt, dass die Verriegelungseinrichtung extrem flachbauend und von daher problemlos in einen Abstandsraum zwischen einem Kabelkanal und einer Tischplattenunterseite montiert werden kann. Sie ist wenig raumgreifend und dabei extrem einfach und sicher in der Handhabung. Alle Teile können dabei aus Kunststoff gebildet sein. Dabei kann auf andere Zugmittel übergegangen werden, beispielsweise auch auf eine Zugstange etc. Wie erwähnt, muss ein Bowdenzug nicht verwendet werden.

## Patentansprüche

1. Arretiersystem (100) mit:
- einem Arretierkörper (110), und
- einer Arretiervorrichtung (120),
**gekennzeichnet durch** die folgenden weiteren Merkmale:
- der Arretierkörper (110) ist von seiner Freigabe-Position über eine Zwischenstopp-Position bis zu einer endgültigen Verriegelungsposition relativ gegenüber der Arretiervorrichtung (120) bewegbar,
- die Arretiervorrichtung (120) und der Arretierkörper (110) sind so aufgebaut, dass beim Auflaufen des Arretierkörpers (110) auf die Arretiervorrichtung (120) eine Anschlagseinrichtung vorgesehen ist, die eine Weiterbewegung des Arretierkörpers (110) relativ zur Arretiervorrichtung (120) anschlagsbegrenzt verhindert,
- es ist ein Verriegelungsschieber (126) vorgesehen, der zwischen einer Entriegelungs- und einer Verriegelungsstellung verstellbar ist, wobei der Arretierkörper (110) relativ zur Arretiervorrichtung (120) bis zum Erreichen einer endgültigen Verriegelungsstellung bewegbar ist, wenn der Verriegelungsschieber (126) so entgegen der Kraft einer Federeinrichtung (129) in seine Entriegelungsstellung gebracht ist, und
- der Verriegelungsschieber (126) ist so aufgebaut, dass der Arretierkörper (110) relativ zur Arretiervorrichtung (120) nur in die endgültige Verriegelungsstellung verbringbar oder aus der endgültigen Verriegelungsstellung wieder herausbewegbar ist, wenn der Verriegelungsschieber (126) sich in seiner Entriegelungsstellung befindet.

2. Arretiersystem nach Anspruch 1, **dadurch gekennzeichnet, dass** die Arretiervorrichtung (120) eine bevorzugt längs einer vertikalen Symmetrieebene (E) verlaufende einseitig offene und gegenüberliegend verschlossene kanalförmige Aufnahmeöffnung (260) aufweist, in welche der Arretierkörper (110) in Verriegelungsstellung eingreift und/oder zu liegen kommt.

3. Arretiersystem nach Anspruch 1 oder 2, **dadurch gekennzeichnet, dass** der Verriegelungsschieber (126) zwei seitliche Schenkel (126a) aufweist, an deren Enden nach innen vorstehend Auslösearme (128) angebracht sind, worüber die Anschlagseinrichtung betätigbar ist.

4. Arretiersystem nach einem der vorhergehenden Ansprüchen, **dadurch gekennzeichnet, dass**
- der Arretierkörper (110) zwei gegenüberliegende Ausnehmungen (112) aufweist, und
- die Arretiervorrichtung (120) zwei Blockierhebel (122) aufweist, die im arretierten Zustand jeweils gegen eine Anschlagfläche (113) der Ausnehmungen (112) wirken, um eine Bewegung des Arretierkörpers (110) in Richtung der Verriegelungs-Position zu verhindern, wenn der Arretierkörper (110) sich in der Zwischenstopp-Position befindet.

5. Arretiersystem nach Anspruch 4, **dadurch gekennzeichnet, dass** die Ausnehmungen (112) gegenüber der jeweiligen Anschlagsfläche offen sind, wodurch der Arretierkörper (110) relativ zur Arretiervorrichtung (120) von seiner Verriegelungs-Position zu seiner Freigabe-Position ungehindert bewegbar ist.

6. Arretiersystem nach einem der vorhergehenden Ansprüche, **dadurch gekennzeichnet, dass** durch Betätigen des Verriegelungsschiebers (126) der zumindest eine vorgesehene und die vorzugsweise zumindest beiden vorgesehenen Blockierhebel (122) aus ihrer arretierenden Position in eine die weitere Verstellbewegung des Arretierkörpers (110) erlaubenden Freigabeposition verschwenkbar sind.

7. Arretiersystem nach Anspruch 6, **dadurch gekennzeichnet, dass** die Arretiervorrichtung (120) Rückstellfedern (121) aufweist, die eine Rückstellung der Blockierhebel (122) in den arretierenden Zustand bewirken, wenn sich das schiebbar gelagerte Element (126) in der arretierenden Position befindet.

8. Arretiersystem nach Anspruch 6 oder 7, **dadurch gekennzeichnet, dass**
- der Arretierkörper (110) zwei gegenüberliegende Vertiefungen (114) aufweist,
- die Arretiervorrichtung (120) zwei gegenüberliegende Verriegelungskörper (124) aufweist,
- der Verriegelungsschieber (126) zwei schräg zueinander stehenden Kontaktflächen (125) aufweist, die eine zentrale, in Draufsicht zumindest näherungsweise U-förmige Ausnehmung (126') in dem Verriegelungsschieber (126) begrenzen, und
- die Kontaktflächen (125) eine Bewegung der Verriegelungskörper (124) zueinander bewirken, wenn der schiebbare Verriegelungsschieber (126) von der nicht arretierenden Position zu der arretierenden Position bewegt wird, so dass ein Abschnitt der Umfangsflächen des jeweiligen Verriegelungskörpers (124) in die jeweilige Vertiefung (114) des Arretierkörpers (110) eingreift, wenn sich der Arretierkörper (110) in der Verriegelungsposition und der Verriegelungsschieber (126) in seiner arretierenden Position befindet.

9. Arretiersystem nach einem der Ansprüche 6 bis 8, **dadurch gekennzeichnet, dass** der Verriegelungsschieber (126) durch einen Bowdenzuges (130) von der arretierenden Position in die nicht arretierende Position bewegbar ist.

10. Arretiersystem nach einem der Ansprüche 1 bis 9, **dadurch gekennzeichnet, dass** sich der Arretierkörper (110) in seiner zweiten Relativbewegungsfahrt von seiner ersten Arretierposition bis zu seiner endgültigen Verriegelungs-position um mehr als 1 cm und um weniger als 10 cm bewegt, vorzugsweise um mehr als 2 cm und insbesondere mehr als 3 cm und vorzugsweise weniger als 6 cm, 5 cm oder 4 cm.

11. Arretiersystem nach einem der Ansprüche 1 bis 10, **dadurch gekennzeichnet, dass** das zumindest eine und die vorzugsweise zumindest beiden Verriegelungskörper (124) in Draufsicht scheibenförmig gestaltet sind und die zumindest eine oder die vorzugsweise zumindest beiden an dem Arretierkörper (110) an seinen gegenüberliegenden Seiten ausgebildete Vertiefung bzw. Vertiefungen (114) an die Umfangsfläche des Verriegelungskörpers (124) angepasst ist bzw. sind.

12. Schreibtisch (200) mit:
- einer schiebbar gelagerten Tischplatte (210),
- einem Kabelkanal (220) und
- einem Arretiersystem (100)
nach einem der vorhergehenden Ansprüchen, **dadurch gekennzeichnet, dass**
- das Arretiersystem (120) derart mit der Tischplatte (210) und dem Kabelkanal (220) montiert ist,
- dass der Kabelkanal (220) in der Freigabe-Position von der Tischplatte (210) nicht abgedeckt ist,
- der Kabelkanal (220) in der Zwischenstopp-Position von der Tischplatte (210) nur teilweise abgedeckt ist, und
- der Kabelkanal (220) in der Verriegelungs-Position von der Tischplatte (210) abgedeckt ist.

13. Schreibtisch (220) nach Anspruch 12, mit
- einem Handgriff (230), und
- einem Bowdenzug (130), der den Handgriff (230) mit dem Verriegelungsschieber (126) verbindet.

## Claims

1. Locking system (100) comprising:
- a locking body (110) and
- a locking device (120),
**characterised by** the following additional features:
- the locking body (110) is movable, relative to the locking device (120), from its released position via an intermediate resting position to a final latched position,
- the locking device (120) and the locking body (110) are designed such that, when the locking body (110) runs onto the locking device (120), a stop mechanism is provided, which prevents the locking body (110) moving further relative to the locking device (120) in a manner limited by a stop,
- a latching slide (126) is provided, which can be adjusted between an unlatched position and a latched position, the locking body (110) being movable relative to the locking device (120) until it reaches a final latched position when the latching slide (126) is brought into its unlatched position counter to the force of a spring mechanism (129), and
- the latching slide (126) is designed such that the locking body (110) can only be moved relative to the locking device (120) into the final latched position or back out of the final latched position when the latching slide (126) is in its unlatched position.

2. Locking system according to claim 1, **characterised in that** the locking device (120) comprises a duct-like receiving opening (260) that extends preferably along a vertical plane of symmetry (E), is open at one end and closed at the other, and in which the locking body (110) engages and/or comes to rest in the latched position.

3. Locking system according to either claim 1 or claim 2, **characterised in that** the latching slide (126) comprises two side legs (126a), to the ends of which inwardly protruding trigger arms (128) are attached, by means of which the stop mechanism can be activated.

4. Locking system according to any of the preceding claims, **characterised in that**
- the locking body (110) comprises two opposing recesses (112), and
- the locking device (120) comprises two blocking levers (122) which, in the locked state, each act on a stop surface (113) of the recesses (112) in order to prevent the locking body (110) moving towards the latched position when the locking body (110) is in the intermediate resting position.

5. Locking system according to claim 4, **characterised in that** the recesses (112) are open towards the corresponding stop surface, as a result of which the locking body (110) is freely movable, relative to the locking device (120), from its latched position to its released position.

6. Locking system according to any of the preceding claims, **characterised in that**, by actuating the latching slide (126), the at least one blocking lever (122) provided and the preferably at least two blocking levers provided can be pivoted from their locking position into a release position that allows the locking body (110) to continue moving.

7. Locking system according to claim 6, **characterised in that** the locking device (120) comprises return springs (121) that cause the blocking levers (122) to return to the locking state when the slidably mounted element (126) is in the locking position.

8. Locking system according to either claim 6 or claim 7, **characterised in that**
- the locking body (110) comprises two opposing indentations (114),
- the locking device (120) comprises two opposing latching bodies (124),
- the latching slide (126) comprises two contact surfaces (125) that are oblique to one another and define a central recess (126') in the latching slide (126), which recess is at least approximately U-shaped in plan view, and
- the contact surfaces (125) cause the latching bodies (124) to move relative to one another when the slidable latching slide (126) is moved from the non-locking position to the locking position, such that a portion of the peripheral surfaces of each latching body (124) engages in the corresponding indentation (114) in the locking body (110) when the locking body (110) is in the latched position and the latching slide (126) is in its locking position.

9. Locking system according to any of claims 6 to 8, **characterised in that** the latching slide (126) is movable from the locking position into the non-locking position by means of a Bowden cable (130).

10. Locking system according to any of claims 1 to 9, **characterised in that**, during its second relative movement travel from its first locking position to its final latched position, the locking body (110) moves by more than 1 cm and by less than 10 cm, preferably by more than 2 cm and in particular more than 3 cm and preferably less than 6 cm, 5 cm or 4 cm.

11. Locking system according to any of claims 1 to 10, **characterised in that** the at least one latching body (124) and the preferably at least two latching bodies is/are discoid in plan view, and the at least one indentation (114) or the preferably at least two indentations formed in the opposing sides of the locking body (110) is/are adapted to the peripheral surface of the latching body (124).

12. Desk (200) comprising:
- a slidably mounted table panel (210),
- a cable duct (220) and
- a locking system (100)
according to any of the preceding claims, **characterised in that**
- the locking system (120) is mounted together with the table panel (210) and the cable duct (220) in such a way that
- the cable duct (220) is not covered by the table panel (210) in the released position,
- the cable duct (220) is only partially covered by the table panel (210) in the intermediate resting position, and
- the cable duct (220) is covered by the table panel (210) in the latched position.

13. Desk (220) according to claim 12, comprising
- a handle (230) and
- a Bowden cable (130) that connects the handle (230) to the latching slide (126).

## Revendications

1. Système de blocage (10) comprenant :
- un corps de blocage (110), et
- un dispositif de blocage (120),
**caractérisé par** les caractéristiques suivantes :
- le corps de blocage (110) est déplaçable par rapport au dispositif de blocage (120) depuis sa position de libération via une position d'arrêt intermédiaire jusqu'à une position de verrouillage définitive,
- le dispositif de blocage (120) et le corps de blocage (110) sont réalisés de telle façon que lors de l'approche du corps de blocage (110) vers le dispositif de blocage (120) il est prévu un moyen formant butée qui empêche une poursuite du mouvement du corps de blocage (110) par rapport au dispositif de blocage (120) de façon limitée par la butée,
- il est prévu un tiroir de verrouillage (126) qui est déplaçable entre une position de déverrouillage et une position de verrouillage, de sorte que le corps de blocage (110) est déplaçable par rapport au dispositif de blocage (120) jusqu'à atteindre une position de verrouillage définitive lorsque le tiroir de verrouillage (126) est amené jusque dans sa position de déverrouillage, à l'encontre de la force d'un moyen à ressort (120), et
- le tiroir de verrouillage (126) est réalisé de telle façon que le corps de blocage (110) ne peut être amené, par rapport au dispositif de blocage (120), jusque dans la position de verrouillage définitive, ou bien ne peut être à nouveau déplacé hors de la position de verrouillage définitive, que si le tiroir de verrouillage (126) se trouve dans sa position de déverrouillage.

2. Système de blocage selon la revendication 1, **caractérisé en ce que** le dispositif de blocage (120) comporte une ouverture de réception (260) en forme de canal, ouvert d'un côté et fermé du côté opposé, s'étendant de préférence le long d'un plan de symétrie verticale (E), ouverture dans laquelle le corps de blocage (110) s'engage et/ou vient se placer dans la position de verrouillage.

3. Système de blocage selon la revendication 1 ou 2, **caractérisé en ce que** le tiroir de verrouillage (126) comprend deux branches latérales (126a), aux extrémités desquelles sont rapportés des bras de déclenchement (128) en saillie vers l'intérieur, au moyen desquels le moyen formant butée est susceptible d'être actionné.

4. Système de blocage selon l'une des revendications précédentes, **caractérisé en ce que**
- le corps de blocage (110) comporte deux évidements opposés (112), et
- le dispositif de blocage (120) comprend deux leviers de blocage (122) qui, dans l'état bloqué, agissent respectivement contre une surface de butée (113) des évidements (112) pour empêcher un mouvement du corps de blocage (110) en direction de la position de verrouillage quand le corps de blocage (110) se trouve dans la position d'arrêt intermédiaire.

5. Système de blocage selon la revendication 4, **caractérisé en ce que** les évidements (112) sont ouverts vis-à-vis de la surface de butée respective, grâce à quoi le corps de blocage (110) est déplaçable sans entrave par rapport au dispositif de blocage (120) depuis sa position de verrouillage jusqu'à sa position de libération.

6. Système de blocage selon l'une des revendications précédentes, **caractérisé en ce que**, par actionnement du tiroir de verrouillage (126), ledit au moins un levier de blocage et de préférence lesdits au moins deux leviers de blocage (122) prévu(s) est/sont susceptible(s) de pivoter hors de sa/leur position(s) de blocage jusque dans une position de libération permettant la poursuite du mouvement de réglage du corps de blocage (110).

7. Système de blocage selon la revendication 6, **caractérisé en ce que** le dispositif de blocage (120) comprend des ressorts de rappel (121) qui entraînent un rappel des leviers de blocage (122) jusque dans la position de blocage lorsque l'élément (126) monté en coulissement se trouve dans la position de blocage.

8. Système de blocage selon la revendication 6 ou 7, **caractérisé en ce que**
- le corps de blocage (110) comporte deux renfoncements opposés (114),
- le dispositif de blocage (120) comprend deux corps de verrouillage (124) opposés,
- le tiroir de verrouillage (126) comporte deux surfaces de contact (125) disposées en oblique l'une par rapport à l'autre, qui délimitent un évidement central (126'), au moins approximativement en forme de U en vue de dessus, à l'intérieur du tiroir de verrouillage (126), et
- les surfaces de contact (125) provoquent un mouvement des corps de verrouillage (124) l'un vers l'autre quand le tiroir de verrouillage en coulissement (126) est déplacé depuis la position de non blocage vers la position de blocage, de sorte qu'une portion de surface périphérique du corps de verrouillage respectif (124) s'engage dans le renfoncement respectif (114) du corps de blocage (110) quand le corps de blocage (110) se trouve dans la position de verrouillage et que le tiroir de verrouillage (126) se trouve dans sa position de blocage.

9. Système de blocage selon l'une des revendications 6 à 8, **caractérisé en ce que** le tiroir de verrouillage (126) est déplaçable au moyen d'un câble Bowden (130) depuis la position de blocage jusque dans la position de non blocage.

10. Système de blocage selon l'une des revendications 1 à 9, **caractérisé en ce que** le corps de blocage (110) se déplace, lors de son second trajet de déplacement relatif depuis sa première position de blocage jusqu'à sa position de verrouillage définitive sur plus de 1 cm et moins de 10 cm, de préférence plus de 2 cm et en particulier plus de 3 cm et de préférence moins de 6 cm, 5 cm ou 4 cm.

11. Système de blocage selon l'une des revendications 1 à 10, **caractérisé en ce que** ledit au moins un et lesdits de préférence au moins deux corps de verrouillage (124) sont conçus sous forme de disque en vue de dessus, et ledit au moins renfoncement un ou lesdits de préférence au moins deux renfoncements (114) réalisé(s) sur le corps de blocage (110) sur ses côtés opposés est/sont adapté(s) à la surface périphérique du corps de verrouillage (124).

12. Bureau (200) comprenant :
- un plateau (210) monté en coulissement,
- un canal à câble (220), et
- un système de blocage (100) selon l'une des revendications précédentes, **caractérisé en ce que**
- le système de blocage (120) est monté avec le plateau (210) et le canal à câble (220) de telle façon,
- que le canal à câble (220) n'est pas recouvert par le plateau dans la position de libération (210),
- que le canal à câble (220) est recouvert uniquement partiellement par le plateau (210) dans la position d'arrêt intermédiaire, et
- que le canal à câble (220) est recouvert par le plateau (210) dans la position de verrouillage.

13. Bureau (220) selon la revendication 12, comprenant
- une manette (230), et
- un câble Bowden (130) qui relie la manette (230) avec le tiroir de verrouillage (126).
